# EUROPÄISCHE PATENTSCHRIFT

(11) **EP 1 662 207 B1**
(45) Veröffentlichungstag und Bekanntmachung des Hinweises auf die Patenterteilung: **05.03.2008**
(21) Anmeldenummer: 05025298.0
(22) Anmeldetag: 19.11.2005
(51) Int. Cl.: F24C 7/08, D06F 39/00, A47L 15/42

(54) **Bedienvorrichtung für ein elektrisches Haushaltsgerät**
Control device for a household appliance
Dispositiv de contrôle pour un appareil ménager

(30) Priorität: 30.11.2004 DE 102004057553; 01.04.2005 DE 102005014935
(43) Veröffentlichungstag der Anmeldung: 31.05.2006
(73) Patentinhaber: Diehl AKO Stiftung & Co. KG, 88239 Wangen (DE)
(72) Erfinder: Prinz, Michael, 88299 Leutkirch (DE); Höß, Stefan, 88299 Leutkirch (DE); Sohler, Roland, 88260 Christazhofen (DE)
(74) Vertreter: Diehl Patentabteilung

(56) Entgegenhaltungen:
- EP-A- 1 017 259
- DE-A1- 10 200 317
- DE-A1- 10 260 428
- DE-B3- 10 258 563
- DE-U1- 20 002 947

## Beschreibung

Die vorliegende Erfindung betrifft eine Bedienvorrichtung für ein elektrisches Haushaltsgerät, wie beispielsweise eine Spülmaschine, eine Waschmaschine, einen Elektroherd, einen Mikrowellenherd oder dergleichen, gemäß dem Oberbegriff des Anspruchs 1.

Eine derartige Bedienvorrichtung ist zum Beispiel aus der DE 200 02 947 U1 bekannt und beispielhaft in Fig. 1 dargestellt. Die Bedienvorrichtung 10 dient als Schnittstelle zwischen einem Benutzer und einer Steuerung des Haushaltsgeräts; und sie enthält eine Leiterplatte 12, auf der verschiedene elektrische Bedien-, Schalt- und/oder Anzeigeelemente 14, die mit der Steuerung (nicht dargestellt) gekoppelt sind; mehrere mechanische Betätigungselemente 16 in Form zum Beispiel von Tastschaltern oder Drehgebern und optische Anzeigeelemente (nicht dargestellt) in Form zum Beispiel von Siebensegmentanzeigen, die jeweils den elektrischen Bedien-, Schalt- und/oder Anzeigeelementen 14 auf der Leiterplatte 12 durch Stößel, Lichtleiter, usw. zugeordnet sind; einen Träger 18 zum Halten der mechanischen Betätigungselemente 16 und optischen Anzeigeelemente; und eine Dekorblende 20 auf der dem Benutzer zugewandten Seite des Trägers 18.

Eine weitere Bedienvorrichtung dieser Art ist in der DE 102 58 563 B3 der Anmelderin beschrieben. Bei dieser bekannten Bedienvorrichtung sind die mehreren elektrischen Bedien-, Schalt- und/oder Anzeigeelementen, die mehreren mechanischen Betätigungselemente und/oder optischen Anzeigeelemente, und der Träger als eine Funktionseinheit vorgesehen, die an der dem Benutzer zugewandten Frontseite designmäßig ausgebildet ist, sodass die Dekorblende eine einzige große Öffnung für die Funktionseinheit aufweist.

Den herkömmlichen Bedienvorrichtungen ist gemeinsam, dass sie eine Vielzahl von einzelnen Bauelementen aufweisen, die je nach ihrer Größe und Ausführungsform zum Teil sehr schwierig zu montieren sind, sodass die Montagekosten solcher Bedienvorrichtungen relativ hoch sind.

Ferner offenbart die DE 102 60 428 A1 ein Elektrogerätegehäuse mit einem Gehäusekorpus aus Hartkunststoff, in dem eine Öffnung zur Betätigung eines Schalters oder dergleichen vorgesehen ist. In die Öffnung ragt ein einteilig mit dem Gehäusekörper ausgebildeter Träger, bestehend aus einem Steg und wenigstens einem Sockel, die ebenfalls aus Hartkunststoff gebildet sind. In einer Alternative wird in den Sockel ein separater Betätigungsknopf aus einem Metall oder einem sehr harten Kunststoff eingepasst, und in einer anderen Alternative wird ein Betätigungsknopf mittels Zweikomponenten-Spritzverfahren oder integrales Spritzgießen aus einem Hartkunststoff einteilig mit dem Sockel ausgebildet. Weiter wird die Öffnung durch eine Membran aus Weichkunststoff verschlossen, um ein wasserdichtes Gehäuse vorzusehen.

Der vorliegenden Erfindung liegt die Aufgabe zugrunde, eine Bedienvorrichtung der eingangs genannten Art derart weiterzuentwickeln, dass sie eine geringere Anzahl von Bauelementen aufweist, sodass die Montage vereinfacht ist und die Montagekosten reduziert sind.

Diese Aufgabe wird gelöst durch eine Bedienvorrichtung mit den Merkmalen des Anspruchs 1. Vorteilhafte Ausgestaltungen und Weiterbildungen der Erfindung sind Gegenstand der abhängigen Ansprüche.

Die Bedienvorrichtung für ein elektrisches Haushaltsgerät enthält eine Steuerung; mehrere elektrische Bedien- oder Schalt- sowie Anzeigeelemente, die mit der Steuerung gekoppelt sind; mehrere mechanische Betätigungselemente und optische Anzeigeelemente, die durch einen Benutzer bedienbar bzw. beobachtbar sind und die jeweils den elektrischen Bedien- oder Schalt- bzw. Anzeigeelementen zugeordnet sind; und einen Träger zum Halten der mehreren mechanischen Betätigungselemente und optischen Anzeigeelemente. Gemäß der Erfindung sind die mehreren mechanischen Betätigungselemente und optischen Anzeigeelemente und der Träger in einem Bauteil zusammengefasst als ein integrales. Funktionsmodul ausgebildet sind, wobei der Träger aus wenigstens einer Hartkomponente gebildet ist und die mehreren mechanischen Betätigungselemente und/ oder optischen Anzeigeelemente jeweils aus wenigstens einer Weichkomponente gebildet sind.

Im Gegensatz zu herkömmlichen Bedienvorrichtungen sind somit nicht ein Träger und eine Vielzahl von mechanischen Betätigungselementen und/oder optischen Anzeigeelementen vorgesehen, die montiert werden müssen, sondern nur noch das eine integrale Funktionsmodul. Den etwas höheren Fertigungskosten des integralen Funktionsmoduls aufgrund der wenigstens zwei Materialkomponenten stehen deutliche Einsparungen in Aufwand und Kosten bei der Lagerung und der Montage gegenüber.

Die mechanischen Betätigungselemente des Funktionsmoduls umfassen zum Beispiel Tastschalter.

In einer weiteren Ausgestaltung der Erfindung sind die mechanischen Betätigungselemente des Funktionsmoduls auf der dem Benutzer zugewandten Seite jeweils mit Dekorkappen versehen, welche bevorzugt aus einer Hartkomponente und integral mit dem Funktionsmodul ausgebildet sind. Hierdurch ergibt sich eine weitere Reduzierung der Bauteile und der Montagekosten gegenüber herkömmlichen Bedienvorrichtungen mit solchen Dekorkappen.

Außerdem kann auf der dem Benutzer zugewandten Seite des Funktionsmoduls eine Dekorblende mit entsprechenden Aussparungen für die mechanischen Betätigungselemente und/ oder optischen Anzeigeelemente vorgesehen sein. Alternativ ist das Funktionsmodul selbst auf seiner dem Benutzer zugewandten Seite mit einem Dekordesign ausgebildet, sodass eine separate Dekorblende entfallen kann, was zu einer weiteren Vereinfachung der Montage und Kosteneinsparung führt.

In einer weiteren Ausgestaltung der Erfindung ist das Funktionsmodul zum Beispiel an seiner dem Benutzer abgewandten Seite und/oder im Randbereich ferner mit einer Dichtung versehen, um die elektronischen Komponenten der Bedienvorrichtung abzudichten. Diese Dichtung ist vorzugsweise ebenfalls aus einer Weichkomponente und integral mit dem Funktionsmodul ausgebildet, sodass weitere Vereinfachung bei Montage und Lagerung der Bedienvorrichtung entstehen.

In einer Ausgestaltung der Erfindung sind die mehreren elektrischen Bedien-, Schalt-und/oder Anzeigeelemente der Bedienvorrichtung in einem Gehäuse angeordnet, und das Funktionsmodul ist mit diesem Gehäuse verbunden.

In einer noch weiteren Ausgestaltung der Erfindung ist das Funktionsmodul ferner mit einem Dämpfungselement zur mechanischen Dämpfung bzw. Pufferung zwischen dem Funktionsmodul und einer benachbarten Komponente (z.B. Dekorblende oder Gehäuse) der Bedienvorrichtung versehen. Dieses Dämpfungselement ist vorzugsweise ebenfalls aus einer Weichkomponente und integral mit dem Funktionsmodul ausgebildet, sodass weitere Vereinfachung bei Montage und Lagerung der Bedienvorrichtung entstehen.

In einer bevorzugten Ausführungsform der Erfindung sind der Träger und die mehreren mechanischen Betätigungselemente und/oder optischen Anzeigeelemente durch integrales Spritzgießen gebildet. Dabei ist die wenigstens eine Hartkomponente ein Gehäusekunststoff, wie beispielsweise ABS, PA, PA66, PBT, PCABS oder dergleichen, und die wenigstens eine Weichkomponente ist ein thermoplastisches oder ein duroplastisches Elastomer.

Obige sowie weitere Merkmale und Vorteile der Erfindung werden aus der nachfolgenden Beschreibung bevorzugter, nicht-einschränkender Ausführungsbeispiele unter Bezugnahme auf die beiliegenden Zeichnungen besser verständlich. Darin zeigen:
- Fig. 1: eine Querschnittsansicht einer herkömmlichen Bedienvorrichtung;
- Fig. 2: eine Perspektivansicht eines bevorzugten Ausführungsbeispiels eines Funktionsmoduls einer Bedienvorrichtung gemäß der vorliegenden Erfindung von oben;
- Fig. 3: eine Perspektivansicht eines Ausführungsbeispiels eines als Weichkomponente ausgeführten Teils des Funktionsmoduls von Fig. 2;
- Fig. 4A: eine Perspektivansicht eines Ausführungsbeispiels eines ersten als Hartkomponente ausgeführten Teils des Funktionsmoduls von Fig. 2;
- Fig. 4B: eine Perspektivansicht eines Ausführungsbeispiels eines zweiten als Hartkomponente ausgeführten Teils des Funktionsmoduls von Fig. 2;
- Fig. 4C: eine Seitenansicht eines Ausführungsbeispiels eines Verstärkungselements des als Hartkomponente ausgeführten Teils von Fig. 4A; und
- Fig. 5: eine Perspektivansicht des Funktionsmoduls von Fig. 2 von unten.

Anhand der Fig. 2 bis 5 wird nachfolgend ein bevorzugtes Ausführungsbeispiel eines Funktionsmoduls für eine erfindungsgemäße Bedienvorrichtung näher erläutert. Dabei zeigen die Fig. 2 und 5 jeweils das gesamte Funktionsmodul in Perspektivansicht, während Fig. 3 und 4 einzelne Teile dieses Funktionsmoduls näher darstellen.

Das in den Fig. 2 bis 5 veranschaulichte integrale Funktionsmodul 22 ist in einer Bedienvorrichtung 10 für ein elektrisches Haushaltsgerät einsetzbar, deren Aufbau zum Beispiel dem von Fig. 1 entspricht. Dabei ist die Bedienvorrichtung 10 zum Beispiel für Spülmaschinen, Waschmaschinen, Elektroherde, Mikrowellenherde und dergleichen verwendbar.

Das integrale Funktionsmodul 22 von Fig. 2 bis 5 verbindet die Komponenten 16-18 der Bedienvorrichtung 10 von Fig. 1 in einem Bauteil, sodass eine deutliche Reduzierung der Bauteile erzielt wird, was zu einer einfacheren und kostengünstigeren Montage und Lagerung der Bedienvorrichtung führt.

Insbesondere weist das integrale Funktionsmodul 22 einen Träger 18 auf, der aus einer Hartkomponente gebildet ist. Wie in Fig. 4A und 4B dargestellt, ist der Träger 18 mit mehreren Aussparungen 27 für mechanische Betätigungselemente 16 und mehreren Aussparungen 28 für optische Anzeigeelemente 17 ausgebildet. In diesen Aussparungen 27, 28 sind die entsprechenden mechanischen Betätigungselemente 16 und die optischen Anzeigeelemente 17 angeordnet, welche aus wenigstens einer Weichkomponente gebildet sind.

In dem vorliegenden Ausführungsbeispiel enthält das Funktionsmodul 22 insgesamt sechs als Tastschalter ausgebildete mechanische Betätigungselemente 16, ein als Siebensegmentanzeige ausgebildetes optisches Anzeigeelement 17, fünf als Betriebsanzeigen ausgebildete und jeweils einem Tastschalter 16 zugeordnete optische Anzeigeelemente 17, und drei als Funktions- oder Symbolanzeigen ausgebildete optische Anzeigeelemente 17. Die vorliegende Erfindung ist aber selbstverständlich nicht nur auf dieses spezielle Ausführungsbeispiel beschränkt. Insbesondere können auch Funktionsmodule 22 mit einer anderen Anzahl und/oder Anordnung von mechanischen Betätigungselementen 16, mit einer anderen Anzahl und/oder Anordnung von optischen Anzeigeelementen 17, ausschließlich mit mechanischen Betätigungselementen 16, ausschließlich mit optischen Anzeigeelementen 17, mit anderen Arten und/oder Größen von mechanischen Betätigungselementen 16, mit anderen Arten und/oder Größen von optischen Anzeigelementen 17, und dergleichen im Rahmen der vorliegenden Erfindung in einer Bedienvorrichtung 10 für ein elektrisches Haushaltsgerät verwendet werden.

Die optischen Anzeigelemente 17 aus der Weichkomponente bilden jeweils einen Lichtleiter oder ein Reflektorfeld zum Leiten der von einem elektrischen Anzeigeelement 14 auf der Platine 12 Strahlung zu der dem Benutzer zugewandten Seite der Bedienvorrichtung 10 und können außerdem mit Streuscheiben oder Symboldarstellungen kombiniert sein. Die mechanischen Betätigungselemente 16 dienen der mechanischen Betätigung eines elektrischen Bedien- oder Schaltelements 14 auf der Platine 12 mit oder ohne Zwischensetzen eines Stößels. Die als Tastschalter ausgebildeten Betätigungselemente 16 sind bevorzugt elastisch mit einer Rückstellkraft ausgebildet. Falls die durch das Material und den Aufbau des Betätigungselements 16 vorgesehene Rückstellkraft nicht ausreicht, kann optional ein zusätzliches Verstärkungselement 26 vorgesehen sein (siehe Fig. 4C), das integral mit dem Träger 18 aus der Hartkomponente gebildet ist und die Rückstellung des Betätigungselements 16 aus der Weichkomponente in seine Ausgangsstellung unterstützt.

Das integrale Funktionsmodul 22 wird bevorzugt durch Spritzgießen hergestellt. Dabei wird zunächst der Träger 18 aus der Hartkomponente spritzgegossen, und anschließend werden die mechanischen Betätigungselemente 16 und die optischen Anzeigeelemente 17 aus der wenigstens einen Weichkomponente in den bereits bestehenden Träger 18 spritzgegossen, sodass sich ein integraler Verbund aus den Hart- und Weichkomponenten bildet. Dieser Verbund kann bekanntermaßen durch mechanische Verankerungen zwischen den beiden Materialkomponenten verstärkt werden. Das integrale Funktionsmodul 22 aus mindestens zwei unterschiedlichen Materialkomponenten kann so rationell gefertigt werden.

Vorzugsweise wird nur eine Weichkomponente sowohl für die mechanischen Betätigungselemente 16 als auch für die optischen Anzeigeelemente 17 des Funktionsmoduls 22 verwendet, da dies die Herstellung vereinfacht und verbilligt. Hierzu muss ein Kompromiss zwischen den Lichtleitereigenschaften und den mechanischen Eigenschaften der Weichkomponente getroffen werden. Im Rahmen der vorliegenden Erfindung ist es aber ebenso möglich, mehrere verschiedene Weichkomponenten und auch mehrere verschiedene Hartkomponenten einzusetzen, was zwar die Fertigungskosten erhöht, aber andererseits eine optimale Abstimmung auf die verschiedenen Funktionsbereiche des Funktionsmoduls 22 erlaubt.

Verschiedene Varianten des Funktionsmoduls 22 mit unterschiedlichen optischen Anzeigeelementen 17 und mechanischen Betätigungselementen 16 können auf einfache Weise beim Spritzgießen durch Wechseleinsätze in dem variablen Bereich realisiert werden.

Sofern jeweils nur eine Weichkomponente für die verschiedenen Funktionskomponenten des Funktionsmoduls 22 verwendet wird, kann bevorzugt jeweils nur ein Anspritzpunkt für die drei optischen Anzeigeelemente 17 oben rechts in Fig. 2 und für die fünf einander zugeordneten Tastschalter 16 und Lichtleiter 17 (siehe Fig. 3) benutzt werden.

Die Hartkomponente für den Träger 18 ist bevorzugt ein Gehäusekunststoff, wie zum Beispiel ABS, PA, PA66, PBT, PCABS, etc.. Als Weichkomponente für die mechanischen Betätigungselemente 16 und die optischen Anzeigeelemente 17 sind zum Beispiel thermoplastische Elastomere auf Polyethylen-, Polyurethan-, Polypropylenbasis und dergleichen oder duroplastische Elastomere, wie zum Beispiel ein selbsthaftendes Flüssigsilikon mit einem Platinkatalysator zum Ausvulkanisieren.

Zur einfachen Montage des Funktionsmoduls 22 weist dieses zum Beispiel an seiner dem Benutzer abgewandten Seite mehrere Rasthaken 24 auf, wie in Fig. 5 dargestellt, die in entsprechende Ausnehmungen an einem Gehäuse (nicht dargestellt) für die Elektronikkomponenten der Bedienvorrichtung 10 einschnappen können. Die Rasthaken 24 sind bevorzugt aus einer Hartkomponente und integral mit dem Träger 18 des Funktionsmoduls 22 ausgebildet.

Es ist in diesem Zusammenhang ebenfalls denkbar, dass der Träger 18 des Funktionsmoduls 22 eine erste Gehäuseschale bildet, die über ein Filmscharnier, bevorzugt aus einer Weichkomponente, mit einer zweiten Gehäuseschale aus einer Hartkomponente verbunden ist. Nach Einsetzen der Leiterplatte 12 mit den elektrischen Bedien-, Schalt- und/oder Anzeigeelementen 14 in die zweite Gehäuseschale kann das Funktionsmodul 22 als Deckel auf die zweite Gehäuseschale gesetzt und die Elektronikkomponenten der Bedienvorrichtung 10 somit in ein Gehäuse integriert werden. Die Verbindung der Leiterplatte 12 mit der Steuerung des Haushaltsgeräts erfolgt zum Beispiel über einen geeigneten Steckeranschluss an der zweiten Gehäuseschale. Die beiden Gehäuseschalen und das Filmscharnier sind bevorzugt integral spritzgegossen.

Wie ebenfalls in Fig. 5 veranschaulicht, kann das Funktionsmodul 22 an seiner dem Benutzer abgewandten Seite ferner eine Dichtung 30 aufweisen, die die elektrischen Komponenten der Bedienvorrichtung 10 insbesondere gegen Flüssigkeiten abdichten soll. Bei der erfindungsgemäßen Ausgestaltung des Funktionsmoduls 22 kann auch diese Dichtung 30 aus einer Weichkomponente gemacht sein, die ebenfalls integral mit dem Funktionsmodul 22 ausgebildet wird.

Obwohl nicht dargestellt, kann das integrale Funktionsmodul 22 der erfindungsgemäßen Bedienvorrichtung 10 ferner wenigstens ein Dämpfungs- oder Pufferelement aufweisen, das eine insbesondere mechanische Dämpfung des Funktionsmoduls 22 gegenüber benachbarten Komponenten der Bedienvorrichtung 10, wie zum Beispiel der Dekorblende 20 oder dem Gehäuse der Elektronikkomponenten, bewirken soll. Auch dieses Dämpfungselement ist bevorzugt aus einer Weichkomponente gemacht, die ebenfalls integral mit dem Funktionsmodul 22 gefertigt wird.

Die Dichtung 30 und das Dämpfungselement können auch aus einer weicheren Weichkomponente als die mechanischen Betätigungselemente 16 und die optischen Anzeigeelemente 17 gemacht sein.

Die mechanischen Betätigungselemente 17 des Funktionsmoduls 22 können auf der dem Benutzer zugewandten Seite ferner mit Dekorkappen versehen sein. Diese Dekorkappen sind vorzugsweise aus einer Hartkomponente gebildet und können daher vorteilhafterweise ebenfalls integral mit dem Funktionsmodul 22 gefertigt werden, falls erwünscht.

Ferner sind die Bedienvorrichtungen 10 üblicherweise auf der dem Benutzer zugewandten Seite mit einer Dekorblende 20 versehen, die entsprechende Ausnehmungen für die mechanischen Betätigungselemente 16 und die optischen Anzeigeelemente 17 der Bedienvorrichtung 10 enthält. Im Fall der erfindungsgemäßen Bedienvorrichtung 10 ist es in diesem Zusammenhang möglich, die dem Benutzer zugewandte Seite des integralen Funktionsmoduls 22 mit einem Dekordesign auszubilden, sodass die Dekorblende in diesem Bereich entfallen kann und lediglich einen Rahmen mit einer einzigen großen Öffnung aufweisen muss. Ein derartiger Aufbau der Bedienvorrichtung 10 ist insbesondere auch deshalb möglich, da das Funktionsmodul 22 durch eine geeignete Wahl der Materialkomponenten auch hervorragende Isolationseigenschaften besitzen kann. Dieser Aufbau einer Bedienvorrichtung 10 ist in ähnlicher Weise bereits in der DE 102 58 563 B3 der Anmelderin offenbart.

Wie oben beschrieben, zeichnet sich die Bedienvorrichtung 10 der Erfindung durch ein integrales Funktionsmodul 22 aus, das eine Vielzahl von Bauteilen und Funktionen der Bedienvorrichtung, wie optische Anzeigeelemente, mechanische Betätigungselemente, Dichtungen, Dämpfungselemente und dergleichen über einen Träger vereinen kann. Als ein integrales Bauteil ist die Montage gegenüber herkömmlichen Bedienvorrichtungen mit einer Vielzahl einzelner Bauelemente wesentlich vereinfacht.

### BEZUGSZEICHENLISTE

- 10: Bedienvorrichtung
- 12: Leiterplatte
- 14: elektrische Bedien-, Schalt- und/oder Anzeigeelemente auf 12
- 16: mechanische Betätigungselemente
- 17: optische Anzeigeelemente
- 18: Träger
- 20: Dekorblende
- 22: Funktionsmodul
- 24: Rasthaken
- 26: Verstärkungselement
- 28: Aussparung
- 30: Dichtung

## Patentansprüche

1. Bedienvorrichtung (10) für ein elektrisches Haushaltsgerät, mit einer Steuerung;
mehreren elektrischen Bedien oder Schalt- sowie Anzeigeelementen (14), die mit der Steuerung gekoppelt sind;
mehreren mechanischen Betätigungselementen (16) und optischen Anzeigeelementen (17), die durch einen Benutzer bedienbar bzw. beobachtbar sind und die jeweils den elektrischen Bedien- oder Schalt- bzw. Anzeigeelementen (14) zugeordnet sind; und
einem Träger (18) zum Halten der mehreren mechanischen Betätigungselemente (16) und optischen Anzeigeelemente (17),
**dadurch gekennzeichnet,**
**dass** die mehreren mechanischen Betätigungselemente (16) und optischen Anzeigeelemente (17) und der Träger (18) in einem Bauteil zusammengefaßt ein integrales Funktionsmodul (22) ausgebildet sind, wobei der Träger (18) aus wenigstens einer Hartkomponente gebildet ist und die mehreren mechanischen Betätigungselemente (16) und optischen Anzeigeelemente (17) jeweils aus wenigstens einer Weichkomponente gebildet sind.

2. Bedienvorrichtung nach Anspruch 1,
**dadurch gekennzeichnet,**
**dass** die mechanischen Betätigungselemente (16) des Funktionsmoduls (22) Tastschalter umfassen.

3. Bedienvorrichtung nach Ansprüche 1 oder 2,
**dadurch gekennzeichnet,**
**dass** die mechanischen Betätigungselemente (16) des Funktionsmoduls (22) auf der dem Benutzer zugewandten Seite jeweils mit Dekorkappen versehen sind.

4. Bedienvorrichtung nach Anspruch 3,
**dadurch gekennzeichnet,**
**dass** die Dekorkappen der mechanischen Betätigungselemente (16) des Funktionsmoduls (22) aus einer Hartkomponente und integral mit dem Funktionsmodul (22) ausgebildet sind.

5. Bedienvorrichtung nach einem der Ansprüche 1 bis 4,
**dadurch gekennzeichnet,**
**dass** auf der dem Benutzer zugewandten Seite des Funktionsmoduls (22) eine Dekorblende (20) mit entsprechenden Aussparungen für die mechanischen Betätigungselemente (16) und optischen Anzeigeelemente (17) vorgesehen ist.

6. Bedienvorrichtung nach einem der Ansprüche 1 bis 4,
**dadurch gekennzeichnet,**
**dass** das Funktionsmodul (22) auf der dem Benutzer zugewandten Seite mit einem Dekordesign ausgebildet ist.

7. Bedienvorrichtung nach einem der Ansprüche 1 bis 6,
**dadurch gekennzeichnet,**
**,dass** das Funktionsmodul (22) ferner mit einer Dichtung (30) zum Abdichten der elektronischen Komponenten der Bedienvorrichtung (10) versehen ist.

8. Bedienvorrichtung nach Anspruch 7,
**dadurch gekennzeichnet,**
**dass** die Dichtung (30) des Funktionsmoduls (22) aus einer Weichkomponente und integral mit dem Funktionsmodul (22) ausgebildet ist.

9. Bedienvorrichtung nach einem der Ansprüche 1 bis 8,
**dadurch gekennzeichnet,**
**dass** die mehreren elektrischen Bedien-, Schalt- und Anzeigeelemente (14) der Bedienvorrichtung (10) in einem Gehäuse angeordnet sind und das Funktionsmodul (22) mit diesem Gehäuse verbunden ist.

10. Bedienvorrichtung nach einem der Ansprüche 1 bis 9,
**dadurch gekennzeichnet,**
**dass** das Funktionsmodul (22) ferner mit einem Dämpfungselement zur Dämpfung zwischen dem Funktionsmodul (22) und einer benachbarten Komponente der Bedienvorrichtung (10) versehen ist.

11. Bedienvorrichtung nach Anspruch 10,
**dadurch gekennzeichnet,**
**dass** das Dämpfungselement des Funktionsmoduls (22) aus einer Weichkomponente und integral mit dem Funktionsmodul (22) ausgebildet ist.

12. Bedienvorrichtung nach einem der vorhergehenden Ansprüche,
**dadurch gekennzeichnet,**
**dass** der Träger (18) und die mehreren mechanischen Betätigungselemente (16) und optischen Anzeigeelemente (17) durch integrales Spritzgießen gebildet sind.

13. Bedienvorrichtung nach einem der vorhergehenden Ansprüche,
**dadurch gekennzeichnet,**
**dass** die wenigstens eine Hartkomponente ein Gehäusekunststoff, wie beispielsweise ABS, PA, PA66, PBT, PCABS oder dergleichen, ist.

14. Bedienvorrichtung nach einem der vorhergehenden Ansprüche,
**dadurch gekennzeichnet,**
**dass** die wenigstens eine Weichkomponente ein thermoplastisches Elastomer oder ein duroplastisches Elastomer ist.

## Claims

1. Operator control apparatus (10) for an electrical domestic appliance, comprising
a control system;
a plurality of electrical operator control or switching and display elements (14) which are coupled to the control system;
a plurality of mechanical operating elements (16) and optical display elements (17) which can be operated or monitored by a user and which in each case are associated with the electrical operator control or switching and display elements (14); and
a support (18) for holding the plurality of mechanical operating elements (16) and optical display elements (17),
**characterized**
**in that** the plurality of mechanical operating elements (16) and optical display elements (17) and the support (18) are in the form of an integral functional module (22) so as to be combined in one component, with the support (18) being formed from at least one hard component and the plurality of mechanical operating elements (16) and optical display elements (17) in each case being formed from at least one soft component.

2. Operator control apparatus according to Claim 1,
**characterized in that** the mechanical operating elements (16) of the functional module (22) comprise touch-operated switches.

3. Operator control apparatus according to Claim 1 or 2, **characterized in that** the mechanical operating elements (16) of the functional module (22) are in each case provided with decorative caps on that side which faces the user.

4. Operator control apparatus according to Claim 3,
**characterized in that** the decorative caps of the mechanical operating elements (16) of the functional module (22) are formed from a hard component and integrally with the functional module (22).

5. Operator control apparatus according to one of Claims 1 to 4, **characterized in that** a decorative screen (20) with corresponding cutouts for the mechanical operating elements (16) and optical display elements (17) is provided on that side of the functional module (22) which faces the user.

6. Operator control apparatus according to one of Claims 1 to 4, **characterized in that** the functional module (22) is formed with a decorative design on that side which faces the user.

7. Operator control apparatus according to one of Claims 1 to 6, **characterized in that** the functional module (22) is also provided with a seal (30) for sealing off the electronic components of the operator control apparatus (10).

8. Operator control apparatus according to Claim 7,
**characterized in that** the seal (30) of the functional module (22) is formed from a soft component and integrally with the functional module (22).

9. Operator control apparatus according to one of Claims 1 to 8, **characterized in that** the plurality of electrical operator control, switching and display elements (14) of the operator control apparatus (10) are arranged in a housing and the functional module (22) is connected to this housing.

10. Operator control apparatus according to one of Claims 1 to 9, **characterized in that** the functional module (22) is also provided with a damping element for damping between the functional module (22) and an adjacent component of the operator control apparatus (10).

11. Operator control apparatus according to Claim 10, **characterized in that** the damping element of the functional module (22) is formed from a soft component and integrally with the functional module (22).

12. Operator control apparatus according to one of the preceding claims, **characterized in that** the support (18) and the plurality of mechanical operating elements (16) and optical display elements (17) are formed by integral injection moulding.

13. Operator control apparatus according to one of the preceding claims, **characterized in that** the at least one hard component is a housing plastic such as, for example, ABS, PA, PA66, PBT, PCABS or the like.

14. Operator control apparatus according to one of the preceding claims, **characterized in that** the at least one soft component is a thermoplastic elastomer or a thermosetting elastomer.

## Revendications

1. Dispositif de commande (10) pour un appareil ménager électrique, comprenant une commande ;
plusieurs éléments de commande ou de commutation et d'indication électriques (14) qui sont connectés à la commande ;
plusieurs éléments d'actionnement mécaniques (16) et éléments indicateurs optiques (17) qui peuvent être actionnés ou observés par un utilisateur et qui sont respectivement associés aux éléments de commande ou de commutation et d'indication électriques (14) ; et
un support (18) pour supporter les plusieurs éléments d'actionnement mécaniques (16) et éléments indicateurs optiques (17),
**caractérisé en ce**
**que** les plusieurs éléments d'actionnement mécaniques (16) et éléments indicateurs optiques (17) ainsi que le support (18) regroupés en un composant et réalisés sous la forme d'un module fonctionnel intégré (22), le support (18) étant constitué d'au moins une composante dure et les plusieurs éléments d'actionnement mécaniques (16) et éléments indicateurs optiques (17) étant constitués d'au moins une composante molle.

2. Dispositif de commande selon la revendication 1, **caractérisé en ce que** les éléments d'actionnement mécaniques (16) du module fonctionnel (22) comprennent des commutateurs à poussoir.

3. Dispositif de commande selon la revendication 1 ou 2, **caractérisé en ce que** les éléments d'actionnement mécaniques (16) du module fonctionnel (22) sont respectivement munis de capuchons décoratifs sur leur côté faisant face à l'utilisateur.

4. Dispositif de commande selon la revendication 3, **caractérisé en ce que** les capuchons décoratifs des éléments d'actionnement mécaniques (16) du module fonctionnel (22) sont constitués d'une composante dure et font partie intégrante du module fonctionnel (22).

5. Dispositif de commande selon l'une des revendications 1 à 4, **caractérisé en ce qu'**un cache décoratif (20) muni de creux correspondants pour les éléments d'actionnement mécaniques (16) et les éléments indicateurs optiques (17) est prévu sur le côté du module fonctionnel (22) qui fait face à l'utilisateur.

6. Dispositif de commande selon l'une des revendications 1 à 4, **caractérisé en ce que** le côté du module fonctionnel (22) qui fait face à l'utilisateur est réalisé avec une construction décorative.

7. Dispositif de commande selon l'une des revendications 1 à 6, **caractérisé en ce que** le module fonctionnel (22) est en plus muni d'une garniture d'étanchéité (30) pour réaliser l'étanchéité des composants électroniques du dispositif de commande (10).

8. Dispositif de commande selon la revendication 7, **caractérisé en ce que** la garniture d'étanchéité (30) du module fonctionnel (22) est constituée d'une composante molle et fait partie intégrante du module fonctionnel (22).

9. Dispositif de commande selon l'une des revendications 1 à 8, **caractérisé en ce que** les plusieurs éléments de commande ou de commutation et d'indication électriques (14) du dispositif de commande (10) sont disposés dans un boîtier et le module fonctionnel (22) est relié avec ce boîtier.

10. Dispositif de commande selon l'une des revendications 1 à 9, **caractérisé en ce que** le module fonctionnel (22) est en plus muni d'un élément amortisseur pour réaliser l'amortissement entre le module fonctionnel (22) et un composant voisin du dispositif de commande (10).

11. Dispositif de commande selon la revendication 10, **caractérisé en ce que** l'élément amortisseur du module fonctionnel (22) est constitué d'une composante molle et fait partie intégrante du module fonctionnel (22).

12. Dispositif de commande selon l'une des revendications précédentes, **caractérisé en ce que** le support (18) et les plusieurs éléments d'actionnement mécaniques (16) et éléments indicateurs optiques (17) sont réalisés par moulage par injection intégral.

13. Dispositif de commande selon l'une des revendications précédentes, **caractérisé en ce que** l'au moins une composante dure est une matière plastique de boîtier comme, par exemple, de l'ABS, du PA, du PA66, du PBT, du PCABS ou similaire.

14. Dispositif de commande selon l'une des revendications précédentes, **caractérisé en ce que** l'au moins une composante molle est un élastomère thermoplastique ou un élastomère thermodurcissable.
